# EUROPÄISCHE PATENTSCHRIFT

(11) **EP 2 411 168 B1**
(45) Veröffentlichungstag und Bekanntmachung des Hinweises auf die Patenterteilung: **25.02.2015**
(21) Anmeldenummer: 10717503.6
(22) Anmeldetag: 24.03.2010
(51) Int. Cl.: B21D 28/08, B21D 28/26, B21D 28/30, B21D 28/32, B21J 5/02, B21K 1/26, B21K 23/04

(54) **STANZVERFAHREN**
STAMPING METHOD
PROCÉDÉ D'ESTAMPAGE

(30) Priorität: 25.03.2009 DE 102009014217
(43) Veröffentlichungstag der Anmeldung: 01.02.2012
(73) Patentinhaber: Gustav Meyer Stanztechnik GmbH & Co. KG, 32257 Bünde-Ahle (DE)
(72) Erfinder: MEYER, Kurt, 32257 Bünde (DE); MEYER, Jörg, 32257 Bünde (DE)
(74) Vertreter: Rolf, Gudrun
(86) Internationale Anmeldenummer: PCT/DE2010/000353
(87) Internationale Veröffentlichungsnummer: WO 2010/108486

(56) Entgegenhaltungen:
- EP-A1- 1 884 299
- EP-A1- 2 043 178
- DE-A1- 19 746 477
- DE-A1-102007 005 847
- FR-A1- 2 550 110
- FR-A2- 2 437 893
- US-A1- 2004 250 593

## Beschreibung

Die Erfindung betrifft ein Stanzverfahren zur Herstellung einer Buchse in einem ebenen blechförmigen Werkstück mit beidseitig nach außen gerichtetem Kragen aus einem ebenen blechförmigen Werkstück.

Es ist ein Verfahren zur Herstellung eines Blechdurchzuges und ein entsprechendes Blechteil mit Blechdurchzug bekannt, DE 197 46 477 A1, welcher sich einseitig eines Bleches erstreckt.

Nachteilig an einem solchen Blechdurchzug ist insbesondere dass dann, wenn er in ein mehrere Millimeter dickes Bleche eingebracht und das entstandene Durchgangsloch als Lagersitz für ein Wellenlager verwandt werden soll, dass nur eine unsymmetrische Krafteinleitung in das Blech erfolgen kann. Um jedoch dauerhaft hohe Lagerkräfte aufnehmen zu können, muss das Blech entsprechend dick dimensioniert werden, was sich nachteilig auf das Gesamtgewicht und die Wirtschaftlichkeit einer damit konstruierten Vorrichtung auswirkt.

Bekannt ist ebenfalls ein Batteriedeckel mit einem Vorsprung um ein Durchgangsloch sowie dessen Herstellungsverfahren, EP 2 043 178 A1, wobei sich der Vorsprung allerdings nur unsymmetrisch in eine Richtung nach innen oder außen erstreckt.

Ein anderes bekanntes Verfahren betrifft das Schmieden eines Kupplungsgehäuses aus einem massiven Metallblock, US 2004/250593 A1, welches in einer Schmiedepresse unter der Verwendung mehrerer unterschiedlicher Schmiedegesenke in mehreren separaten Arbeitsschritten und bei einer zum plastischen Verformen erforderlichen Materialtemperatur von mehreren 100°C erfolgt.

Weiterhin ist ein Stanzverfahren zur Herstellung eines Kettenblattes bekannt, DE 10 2007 005 847 A1, mit dessen Hilfe ein flaches Kettenblatt erzeugbar ist, welches keinerlei vorstehende Buchsen aufweist.

Aufgabe der Erfindung ist es, ein Stanzverfahren zur Verfügung zu stellen, mit dem sich in einer einzigen Arbeitsstation beidseitig eines Werkstücks ein Kragen mit Durchgangsloch erzeugen lässt.

Die Lösung dieser Aufgabe ergibt sich dadurch, dass im ersten Verfahrensschritt eine Andruckplatte und eine Gegendruckplatte mit jeweils zylindrischen Ausnehmungen mit identischen Innenkonturen und mit jeweils um die Ausnehmungen zueinander gewandten Wülsten das dazwischen liegende Werkstück einschließen und beidseitig eine umlaufende Nut darin eindrücken, wobei ein Unterstempel und ein Oberstempel einer Stanze mit jeweils zylindrischen Querschnitten gleichen und mit den Innenkonturen der Ausnehmungen übereinstimmenden Innenkonturen darin geführt sind, die ebenfalls das Werkstück einschließen, so dass hinter der Nut eine erste, beidseitig umlaufende Verdickung des Bleches erzeugt wird. Die Ausnehmungen und die Stempel können dabei wahlfrei kreiszylindrische, ovale oder auch mehreckige Querschnittskonturen aufweisen.

In einem zweiten Verfahrensschritt verfahren der Unterstempel und die Gegendruckplatte nach oben, wobei die Grundplatte relativ zum Unterstempel zurück bleibt und die Presskraft zwischen Andruckplatte und Gegendruckplatte erhalten bleiben, so dass sich der Abstand zwischen Unterstempel und Oberstempel verringert und das dazwischen befindliche Volumen des Werkstücks nach außen gedrückt und die beidseitig umlaufende Verdickung vergrößert wird.

In einem dritten Verfahrensschritt, bei dem die Andruckkraft der Andruckplatte und die Gegenhaltekraft des Unterstempels aufrecht erhalten wird, fährt der Oberstempel zunächst nach unten und drückt dort nochmals einen weiteren Teil des Volumens des Werkstücks nach außen und bringt so die beidseitig umlaufende Verdickung auf ihr Endmaß, wobei bei fortgesetzter Bewegung des Oberstempels das Werkstück ausgelocht und anschließend nach Auseinanderfahren der Stempel und Platten aus der Stanze entnommen wird.

Mit diesem Verfahren lässt sich ein beidseitiger Blechdurchzug bzw. ein beidseitiger Kragen in ein Blech einbringen, der im Gegensatz zu einseitigen Durchzügen eine symmetrische Krafteinleitung in das Werkstück ermöglicht.

Bei einem Zwischenschritt zwischen dem zweiten und dritten Verfahrensschritt kann entweder eine Funktionsumkehr erfolgen, in dem die Gegendruckplatte auf einer Stützplatte fest aufliegend als Matrize und der Unterstempel als Gegenhalter fungiert, wobei diese Funktionsumkehr durch eine mechanische, elektrische, hydraulische, pneumatische oder sonstige Wechselvorrichtung in der Stanze erfolgen kann.

In einem vorbereitenden Arbeitsschritt kann das Werkstück zudem mit einem Vorloch versehen werden, was die zu Verformung erforderlichen Kräfte wesentlich reduziert.

Das mit dem Stanzverfahren hergestellte blechartige Werkstück mehrerer Millimeter Dicke ist anschließend beidseitig mit einem umlaufend angezogenen Kragen versehen, in dem ein zylindrisches Durchgangsloch eingestanzt und im Übergang vom Kragen zum Werkstück eine umlaufende Nut eingedrückt ist.

Besonders vorteilhaft an dem erfindungsgemäßen Werkstück ist, dass der Kragen zu beiden Seiten die gleiche Höhe aufweist, so dass eine symmetrische Krafteinleitung in das Blech möglich ist. Das mit dem erfindungsgemäßen Stanzverfahren hergestellte Werkstück weist des Weiteren ein Durchgangsloch mit einer Innenkontur mit einer so guten und maßgenauen Wandqualität auf, das diese z.B. als Endmaße für den Sitz eines Außenringes eines darin einzusetzenden Wellenlagers genutzt werden kann, ohne dass das Durchgangsloch weiter bearbeitet werden müsste. Von der kreiszylindrischen Qüerschnittsform abweichende Querschnittsformen des Durchgangsloches sind ebenfalls darstellbar.

Nachfolgend wird der Verfahrensablauf anhand der Zeichnungen näher beschrieben. Es zeigen:
- Fig. 1: den ersten Verfahrensschritt,
- Fig. 2: den zweiten Verfahrensschritt,
- Fig. 3: den Zwischenschritt zwischen Verfahrensschritt 2 und 3,
- Fig. 4: den dritten Verfahrensschritt und
- Fig. 5: einen Schnitt durch ein Blech mit dem beidseitig eingebrachten Kragen.

## Patentansprüche

1. Stanzverfahren zur Herstellung einer Buchse in einem ebenen blechförmigen Werkstück (6), mit beidseitig nach außen gerichtetem Kragen (9), **dadurch gekennzeichnet, dass** im 1. Verfahrensschritt eine Andruckplatte (3) und eine Gegendruckplatte (2) mit jeweils zylindrischen Ausnehmungen mit identischen Innenkonturen mit jeweils um die Ausnehmungen zueinander gewandten Wülsten das Werkstück (6) einschließen und beidseitig eine Nut darin eindrücken, wobei ein Unterstempel (1) und ein Oberstempel (4) mit jeweils zylindrischen Querschnitten gleichen und mit den Innenkonturen der Ausnehmung übereinstimmenden Innenkonturen darin geführt sind, die ebenfalls das Werkstück (6) einschließen, so dass hinter der Nut (11) eine erste beidseitige umlaufende Verdickung des Werkstücks (6) erzeugt wird, im 2. Verfahrensschritt der Unterstempel (1) und die Gegendruckplatte (2) nach oben verfahren, wobei die Gegendruckplatte (2) relativ zum Unterstempel (1) zurückbleibt und die Presskraft zwischen Andruckplatte (3) und Gegendruckplatte (2) erhalten bleibt, so dass sich der Abstand zwischen Unterstempel (1) und Oberstempel (4) verringert und das dazwischen befindliche Volumen nach außen gedrückt wird und so die beidseitig umlaufende Verdickung vergrößert wird und im 3. Verfahrensschritt bei Aufrechterhaltung der Andruckkraft der Andruckplatte (3) und der Gegenhaltekraft des Unterstempels (1) der Oberstempel (4) zunächst einen Teil des Volumens des Werkstücks (6) nach unten und außen drückt und die beidseitig umlaufende Verdickung auf ihr Endmaß vergrößert und anschließend das Werkstück (6) im gleichen Verfahrensschritt ausgelocht wird.

2. Stanzverfahren nach Anspruch 1, **dadurch gekennzeichnet, dass** als Zwischenschritt zwischen dem 2. und 3. Verfahrensschritt eine Funktionsumkehr erfolgt, in dem die Gegendruckplatte (2) auf einer Stützplatte (5) fest aufliegt und nun als Matrize und der Unterstempel (1) als Gegenhalter fungiert.

3. Stanzverfahren nach einem der vorgenannten Ansprüche, **dadurch gekennzeichnet, dass** als Vorbereitungsschritt vor dem 1. Verfahrensschritt ein Vorloch (8) in das Werkstück (6) eingestanzt wird.

4. Stanzverfahren nach einem der vorgenannten Ansprüche, **dadurch gekennzeichnet, dass** die Funktionsumkehr im Zwischenschritt durch eine Wechselvorrichtung in der Stanze erfolgt.

## Claims

1. Stamping method for producing a bushing in a planar workpiece (6) in sheet form, with a collar (9) directed outwardly on both sides, **characterized in that**, in the 1 st method step, a contact pressure plate (3) and a counter pressure plate (2), each having cylindrical recesses with identical inner contours having beads facing one another around the recesses, enclose the workpiece (6) and press a groove into it on both sides, wherein a lower die (1) and an upper die (4), each having cylindrical cross sections of the same inner contours that coincide with the inner contours of the recess, are guided in said groove and likewise enclose the workpiece (6), so that behind the groove (11) a first peripheral thickening is created on both sides of the workpiece (6), in the 2nd method step the lower die (1) and the counter pressure plate (2) are moved up, wherein the counter pressure plate (2) remains back in relation to the lower die (1) and the pressing force between the contact pressure plate (3) and the counter pressure plate (2) is maintained, so that the distance between the lower die (1) and the upper die (4) is reduced and the volume located in between is forced outwards, thereby enlarging the peripheral thickening on both sides, and in the 3rd step, while maintaining the pressing force of the contact pressure plate (3) and the counter retaining force of the lower die (1), the upper die (4) first forces part of the volume of the workpiece (6) downwards and outwards and enlarges the peripheral thickening on both sides to its final dimensions, and the workpiece (6) is subsequently punched out in the same method step.

2. Stamping method according to Claim 1, **characterized in that**, as an intermediate step between the 2nd method step and the 3rd method step, a functional reversal takes place, in which the counter pressure plate (2) rests securely on a supporting plate (5) and thus acts as a cavity plate and the lower die (1) acts as a counter holder.

3. Stamping method according to one of the preceding claims, **characterized in that**, as a preparational step before the 1 st method step, a preliminary hole (8) is stamped into the workpiece (6).

4. Stamping method according to one of the preceding claims, **characterized in that** the functional reversal in the intermediate step is performed by a changing device in the stamp.

## Revendications

1. Procédé d'estampage pour la fabrication d'une douille dans une pièce plane en forme de tôle (6), comprenant un collet (9) orienté des deux côtés vers l'extérieur, **caractérisé en ce que**, dans la première étape de procédé, une plaque de pression (3) et une plaque de contre-pression (2), avec des évidements cylindriques respectifs ayant des contours intérieurs identiques avec des bourrelets respectifs tournés l'un vers l'autre autour des évidements, entourent la pièce (6) et impriment dans celle-ci une rainure des deux côtés, un poinçon inférieur (1) et un poinçon supérieur (4) avec à chaque fois des contours intérieurs de mêmes sections transversales cylindriques et coïncidant avec les contours intérieurs de l'évidement étant guidés dans ladite rainure et entourant également la pièce (6), de sorte que derrière la rainure (11) soit produit un premier épaississement de la pièce (6), périphérique des deux côtés, dans la deuxième étape de procédé, le poinçon inférieur (1) et la plaque de contre-pression (2) se déplacent vers le haut, la plaque de contre-pression (2) restant en retrait par rapport au poinçon inférieur (1) et la force de pression entre la plaque de pression (3) et la plaque de contre-pression (2) étant conservée, de sorte que la distance entre le poinçon inférieur (1) et le poinçon supérieur (4) est réduite et que le volume se trouvant entre eux est pressé vers l'extérieur et ainsi l'épaississement périphérique des deux côtés est augmenté, et dans la troisième étape de procédé, tout en maintenant la force de pression de la plaque de pression (3) et la force de retenue conjuguée du poinçon inférieur (1), le poinçon supérieur (4) presse d'abord une partie du volume de la pièce (6) vers le bas et vers l'extérieur et l'épaississement périphérique des deux côtés est augmenté à sa dimension définitive et ensuite la pièce (6) est perforée dans la même étape de procédé.

2. Procédé d'estampage selon la revendication 1, **caractérisé en ce qu'**une inversion de fonction se produit en tant qu'étape intermédiaire entre la deuxième et la troisième étape de procédé, dans laquelle la plaque de contre-pression (2) repose fixement sur une plaque de support (5) et sert à présent de matrice, et le poinçon inférieur (1) sert de contre-support.

3. Procédé d'estampage selon l'une quelconque des revendications précédentes, **caractérisé en ce qu'**un trou pilote (8) est estampé dans la pièce (6) en tant qu'étape de préparation avant la première étape de procédé.

4. Procédé d'estampage selon l'une quelconque des revendications précédentes, **caractérisé en ce que** l'inversion de fonction dans l'étape intermédiaire s'effectue par un dispositif d'inversion dans la poinçonneuse.
